# EUROPÄISCHE PATENTSCHRIFT

(11) **EP 1 077 106 B1**
(45) Veröffentlichungstag und Bekanntmachung des Hinweises auf die Patenterteilung: **11.05.2005**
(21) Anmeldenummer: 00115532.4
(22) Anmeldetag: 19.07.2000
(51) Int. Cl.: B24B 23/04, B25F 5/02, B44D 3/16

(54) **Handwerkzeugmaschine**
Portable power tool
Outil portatif motorisé

(30) Priorität: 16.08.1999 DE 19938176
(43) Veröffentlichungstag der Anmeldung: 21.02.2001
(62) Teilanmeldung aus: 05002993.3
(73) Patentinhaber: ROBERT BOSCH GMBH, 70442 Stuttgart (DE)
(72) Erfinder: Wuensch, Steffen, 71088 Holzgerlingen (DE); Stierle, Peter, 71111 Waldenbuch (DE); Berner, Gerd, 70599 Stuttgart (DE); Lamprecht, Justus, 72144 Dusslingen (DE); Renner, Monika, 70771 Leinfelden-Echterdingen (DE); Pfaundler, Julian, 4562 Biberist (CH); Engelfried, Uwe, 73760 Ostfildern (DE); Mueller, Joachim, 70597 Stuttgart (DE)

(56) Entgegenhaltungen:
- EP-A- 0 031 867
- WO-A-92/13678
- DE-A- 2 400 902
- DE-A- 4 235 278
- DE-A- 19 547 332
- DE-U- 8 624 918
- FR-A- 1 453 837
- US-A- 3 095 248
- US-A- 4 742 725
- US-A- 5 379 846

## Beschreibung

### Stand der Technik

Die Erfindung geht aus von einer Handwerkzeugmaschine nach dem Oberbegriff des Anspruchs 1.

Durch die DE 195 47 332 A1 ist eine gattungsbildende Handwerkzeugmaschine bekannt, deren zylindrisches Gehäuse aus zwei Kunststoffgehäuseschalen besteht, deren Ränder je eine Teilungskante bilden, die eine waagrechte Teilungsebene definieren. Die Gehäuseschalen sind durch Schrauben miteinander verbunden. Im inneren des Gehäuses ist ein Motor mit einem Lüfterrad angeordnet, dessen Antriebswelle über ein Kugellager in den Gehäuseschalen gelagert und mit einem kegeligen Ritzel drehfest verbunden ist. Das Ritzel kämmt mit einem von einer Abtriebswelle drehfest getragenen kegeligen Tellerrad, dessen Drehachse rechtwinklig zur Antriebswelle verläuft.

Die Abtriebswelle besitzt eine werkzeugferne Lagerstelle, die ein ringartiges Gleitlager aufweist, das in eine zylindrische Lageraufnahme einer Gehäuseschale eingesetzt ist. Ferner besitzt die Abtriebswelle eine werkzeugnahe Lagerstelle, die eine hülsenartige Lagerbuchse mit einem Nadellager aufweist.

Ein vom werkzeugnahen Ende der Abtriebswelle getragener Exzenterzapfen ragt durch die Lagerbuchse von oben in eine Bohrung eines pleuelartigen Mitnehmers, der mit einem Vorsprung in eine Ausnehmung eines Einsatzwerkzeugs greift, das über ein Führungslager im vorderen Bereich der Gehäuseschalen gelagert ist.

### Vorteile der Erfindung

Die Erfindung geht aus von einer Handwerkzeugmaschine mit einem in einem Gehäuse angeordneten Motor, der über eine Antriebswelle mit einem Winkelgetriebe wirkungsmäßig verbunden ist, das eine gelagerte Abtriebswelle aufweist, die über einen Exzenter und ein Mitnahmeelement mit einem hin- und hergehend bewegbaren Einsatzwerkzeug in Wirkverbindung steht.

Es wird vorgeschlagen, daß das Winkelgetriebe in einem separaten Getriebegehäuse angeordnet ist, das innerhalb des Gehäuses angeordnet ist. Dadurch, daß innerhalb des Gehäuses ein zusätzliches Getriebegehäuse angeordnet ist, kann das Gehäuse hinsichtlich seiner Materialauswahl und seiner Formgebung besonders flexibel gestaltet werden. Das Getriebegehäuse kann vorteilhaft aus einem den Belastungen, insbesondere Lagerbelastungen angepaßten Material hergestellt werden, und zwar besonders vorteilhaft aus einem Metall, wie insbesondere aus Aluminiumdruckguß. Möglich ist jedoch auch, das Getriebegehäuse aus einem besonders belastbaren Kunststoff herzustellen.

Ferner kann das Getriebegehäuse neben der Aufnahme von Lagerkräften vorteilhaft dazu genutzt werden, besonders belastete Bereiche des Gehäuses zu bilden, wie insbesondere im vorderen Bereich der Handwerkzeugmaschine. Die Handwerkzeugmaschine kann durch ein Kunststoffgehäuse leicht und durch eine Aluminiumvorderseite bzw. Aluminiumschnauze besonders belastbar ausgeführt werden, über die zudem Wärme besonders vorteilhaft aus der Handwerkzeugmaschine an die Umgebung abgegeben und eine erforderliche Kühlleistung klein gehalten werden kann.

In einer Ausgestaltung der Erfindung wird vorgeschlagen, daß ein Deckel des Getriebegehäuses im vorderen, unteren Bereich einen Teil des Gehäuses bildet. Der vordere, untere Bereich des Handwerkzeugs wird in der Regel im Betrieb hoch belastet, und zwar insbesondere bei Handwerkzeugmaschinen, die im vorderen Bereich nach unten abgeknickt sind und somit dicht über der zu bearbeitenden Oberfläche geführt werden. Der Getriebegehäusedeckel kann aus einem besonders belastbaren Material, wie insbesondere Aluminiumdruckguß hergestellt werden und ferner kann durch den Deckel eine besonders einfache und kostengünstige Montage realisiert werden. Zudem kann der hintere Teil des Gehäuses vorteilhaft unabhängig vom Deckel abnehmbar ausgeführt werden, wodurch beispielsweise beim Auswechseln von Kohlen des Motors, Netzleitungen oder -tüllen eine Demontage des vorderen Bereichs und des Einsatzwerkzeugs vermieden werden kann. Um mit geringem zusätzlichen Aufwand den Deckel möglichst sicher mit der Handwerkzeugmaschine zu verbinden, werden vorteilhaft vom Gießen einer Gehäuseschale vorhandene Zapfen genutzt, einen Formschluß und möglicherweise einen Kraftschluß zwischen Deckel und Gehäuseschale herzustellen.

Im Getriebegehäuse sind vorzugsweise viele Lagerstellen integriert, und zwar insbesondere Lagerstellen für die Antriebswelle, die Abtriebswelle und/oder für das Einsatzwerkzeug. Die Lagerstellen können zueinander besonders lagegenau hergestellt und nach dem Herstellen, insbesondere nach dem Gießen des Getriebegehäuses, in einer Aufspannung nachbearbeitet werden. Fluchtungsfehler können vermieden, der Verschleiß kann reduziert und die Lebensdauer kann erhöht werden. Ferner können große Lagerkräfte, insbesondere in einem Führungslager des Einsatzwerkzeugs vorteilhaft im Getriebegehäuse abgestützt werden, das aus einem besonders belastbaren Material herstellbar ist. Um mit möglichst wenigen zusätzlichen Befestigungsmitteln eine sichere Verbindung zwischen dem Führungslager und dem Getriebegehäuse zu erreichen, wird vorgeschlagen, daß zumindest ein Teil des Getriebegehäuses und zumindest ein Teil des Führungslagers formschlüssig ineinander greifen, beispielsweise können an das Führungslager angeformte Zapfen in Öffnungen des Getriebegehäuses greifen und/oder es können an das Getriebegehäuse angeformte Zapfen in Öffnungen des Führungslagers greifen.

Ein Lager der Antriebswelle ist vorteilhaft in eine topfförmige Ausnehmung im Getriebegehäuse eingesetzt. Unterschiedliche Wärmeausdehnungen durch unterschiedliche Materialien können vermieden und ein dadurch bedingtes Verkippen der Antriebswelle kann verhindert werden. In einer Ausgestaltung wird vorgeschlagen, daß das Lager der Antriebswelle über einen Teil seiner Länge in radialer Richtung über einen Schiebesitz direkt im Getriebegehäuse und über einen Teil seiner Länge in radialer Richtung über einen Kunststoffring im Getriebegehäuse abgestützt ist, und zwar vorzugsweise über ca. 1/3 seiner Länge über den Schiebesitz und über ca. 2/3 über den Kunststoffring bzw. über einen Gummiring. Die Antriebswelle ist durch den Schiebesitz sicher fixiert und kann zudem vorteilhaft über den Gummiring in der Lagerstelle gedämpft bzw. können Schwingungen und Stöße von dem Gummiring kompensiert werden. Ferner kann ein Außenring des Lager durch den Kunststoffring bzw. Gummiring, der Toleranzen des Schiebesitzes ausgleichen kann, über eine Klemmung radial und drehfest fixiert werden. In axialer Richtung wird das Antriebswellenlager vorteilhaft über ein Gehäuseteil fixiert, wodurch zusätzliche Bauteile, Bauraum, Montageaufwand und Kosten eingespart werden können. Halteelemente können einfach und kostengünstig an Schraubendome des Gehäuses angeformt werden, die häufig in das Innere des Gehäuses ragen.

Neben zumindest einer radialen Lagerstelle der Abtriebswelle ist vorteilhaft zumindest ein Stellmittel im Getriebegehäuse gelagert, über das die Abtriebswelle gegenüber dem Getriebegehäuse axial verstellbar und das Getriebespiel einstellbar ist. Das Stellmittel kann besonders lagegenau zur Abtriebswelle und insbesondere zu deren ersten radialen Lagerstelle geführt werden. In einer weiteren Ausgestaltung der Erfindung ist das Stellmittel als Lagerbuchse ausgebildet, in der ein zweites Lager der Abtriebswelle eingesetzt ist. Zusätzliche Bauteile können vermieden und Gewicht, Bauraum, Montageaufwand und Kosten können reduziert werden. Ferner kann die Abtriebswelle radial und axial besonders präzise gelagert werden.

Das Stellmittel kann über verschiedene, dem Fachmann als geeignet erscheinende Stellmechanismen auf die Abtriebswelle wirken und über verschiedene Vorrichtungen am Getriebegehäuse befestigt sein, beispielsweise über ein Gewinde usw. Besonders vorteilhaft besitzt jedoch das Stellmittel an einer axialen Fläche zumindest einen Ringkeil, dem ein gehäuseseitiger Gegen-Ringkeil als Abstützfläche zugeordnet ist. Das Stellmittel ist vorzugsweise mit dem Ringkeil gegen den Gegen-Ringkeil über zumindest zwei Schrauben gedrückt, die über ihre Schraubenköpfe jeweils auf eine Klemmfläche des Stellmittels und auf eine Auflagefläche des Getriebegehäuses wirken, wobei sich die Klemmfläche mit ansteigendem Ringkeil in axialer Richtung verschiebt und dadurch den Verstellweg ausgleicht. Durch die Schrauben kann vorteilhaft der Getriebegehäusedeckel unabhängig vom Stellmittel montiert werden. Ein Druckknopf, über den im Bereich der Abtriebswelle auf das Mitnahmeelement eingewirkt und das Einsatzwerkzeug aus seiner Rastverbindung gelöst werden kann, kann vorteilhaft bereits vor der Montage des Deckels, in diesen eingelegt und ein nachträgliches Einfügen des Druckknopfs kann vermieden werden. Die Montage kann vereinfacht und elastische Rastmittel, insbesondere am Druckknopf können eingespart werden.

Durch die Auflageflächen am Getriebegehäuse kann vermieden werden, daß die Schrauben beim Verstellen des Stellmittels verkippt und die Gewinde zerstört werden. Um die Auflageflächen in allen Stellpositionen nutzen zu können, gleicht vorteilhaft die Klemmfläche die Stellbewegung aus, so daß die Schraubenköpfe in den Stellpositionen stets auf die Auflageflächen und auf die Klemmfläche wirken können. Die Klemmfläche ist vorzugsweise stufenförmig ausgeführt, wodurch ebene Auflageflächen für die Schraubenköpfe erreicht werden können.

Um ein Verdrehen des Stellmittels zu vermeiden, wird das Stellmittel mit einer Verdrehsicherung in Umfangsrichtung fixiert, die vorzugsweise an das Stellmittel angeformt ist. Zusätzliche Bauteile können vermieden werden.

In einer Ausgestaltung wird ferner das Stellmittel dazu genutzt das Getriebegehäuse nach außen abzudichten, indem im Bereich einer Lagerfläche des Stellmittels in das Getriebegehäuse und/oder in das Stellmittel eine Nut für eine Dichtung eingebracht ist.

Alternativ zu den Schrauben kann das Stellmittel vorteilhaft über eine Tellerfeder gegen das Getriebegehäuse gedrückt bzw. an diesem axial fixiert sein. Die Tellerfeder ist vorzugsweise in Umfangsrichtung formschlüssig über eine erste Verzahnung mit dem Stellmittel und über eine zweite Verzahnung mit einem angrenzenden Bauteil verbunden, z.B. mit dem Lagerdekkel bzw. Getriebegehäusedeckel, wodurch konstruktiv einfach eine Verdrehsicherung des Stellmittels während des Betriebs und eine Verstellmöglichkeit in Umfangsrichtung erreicht werden kann.

Ferner wird vorgeschlagen, daß an dem Getriebegehäuse zumindest eine Hülse angeordnet ist, in die ein Zapfen einer ersten und ein Zapfen einer zweiten Gehäuseschale form- und vorzugsweise kraftschlüssig gesteckt sind. Neben einer besonders vorteilhaften Aufnahme von Lagerkräften im Getriebegehäuse, kann eine besonders formstabile Handwerkzeugmaschine erreicht und ein Aufklaffen der Gehäuseschalen bei starker Beanspruchung vermieden werden.

Die Gehäuseschalen sind vorteilhaft in einer waagerechten Arbeitsstellung in einer waagerechten Teilungsebene zusammengefügt. Eine Gehäuseschale kann dadurch als Montageschale genutzt, die Montage kann vereinfacht und die Formstabilität kann erhöht werden. Ferner kann vermieden werden, daß ein Benutzer mit großen Haltekräften im Bereich der Teilungsebene auf die Handwerkzeugmaschine einwirken muß, wodurch beispielsweise mit einem sogenannten Softgrip ein besonders angenehmes Greifen erreicht werden kann. Grundsätzlich können die Gehäuseschalen jedoch auch in einer senkrechten Teilungsebene oder auch in anderen Teilungsebenen zusammengefügt sein.

Die Zapfen sind vorteilhaft von Schraubendomen gebildet. Zusätzliche Bauteile können vermieden bzw. müssen keine zusätzlichen Teile an die Gehäuseschalen angeformt werden. In einer Ausgestaltung der Erfindung wird vorgeschlagen, an die Zapfen Quetschrippen anzuformen. Insbesondere Kunststoffgehäuseschalen können dadurch vorteilhaft an ein Metallgetriebegehäuse angepaßt, Toleranzen können ausgeglichen und es kann eine besonders sichere Verbindung erreicht werden. Die Quetschrippen können leicht an die Kunststoffzapfen angeformt werden und sind vorzugsweise ca. 0,2 mm hoch.

Die Hülse kann am Getriebegehäuse kraftschlüssig, formschlüssig und/oder stoffschlüssig befestigt sein, ist jedoch vorteilhaft an das Getriebegehäuse angeformt. Um eine spanende Nachbearbeitung zu vermeiden und den Kraftschluß zu erhöhen, ist die Hülse mit einem Doppelinnenkonus ausgeführt, in den die Zapfen mit entsprechend geformten Gegen-Außenkonuse gesteckt sind.

Neben den Gehäuseschalen ist vorteilhaft der Getriebegehäusedeckel mit zumindest einem Zapfen in eine Hülse eingesteckt und kann dadurch besonders sicher befestigt werden und zur Formstabilität beitragen.

### Zeichnung

Weitere Vorteile ergeben sich aus der folgenden Zeichnungsbeschreibung. In der Zeichnung ist ein Ausführungsbeispiel der Erfindung dargestellt.

Es zeigen:
- Fig. 1: einen Längsschnitt durch eine erfindungsgemäße Handwerkzeugmaschine,
- Fig. 2: eine geöffnete Handwerkzeugmaschine nach Fig. 1 von unten,
- Fig. 3: einen vergrößerten Ausschnitt III aus Fig. 1 mit einem montierten Einsatzwerkzeug,
- Fig. 4: einen Ausschnitt des vorderen Bereichs einer Handwerkzeugmaschine nach Fig. 1 vor der Montage einer oberen Gehäuseschale,
- Fig. 5: einen Ausschnitt des vorderen Bereichs nach Fig. 4 nach der Montage der oberen Gehäuseschale,
- Fig. 6: ein Getriebegehäuse schräg von unten,
- Fig. 7: einen Schnitt durch eine Hülse bei der Montage,
- Fig. 8: ein Führungslager schräg von oben,
- Fig. 9: ein Stellmittel schräg von unten und
- Fig. 10: ein Stellmittel schräg von oben.

### Beschreibung des Ausführungsbeispiels

Fig. 1 zeigt einen Längsschnitt durch eine erfindungsgemäße Handwerkzeugmaschine zur schabenden Bearbeitung von Oberflächen, kurz als Schaber bezeichnet. Die Handwerkzeugmaschine besitzt einen in einem Gehäuse 10 angeordneten Motor 12, der über Elektrokabel 100 elektrisch versorgt und über einen Schalter 102 ein- und ausschaltbar ist. Der Elektromotor 12 ist über eine Antriebswelle 14 mit einem Lüfterrad 104 und mit einem Winkelgetriebe 16 wirkungsmäßig verbunden, und zwar ist auf der Antriebswelle 14 ein Ritzel 106 befestigt, das mit einem von einer Abtriebswelle 18 getragenen Tellerrad 108 kämmt, dessen Drehachse rechtwinklig zur Antriebswelle 14 verläuft. Am nach unten weisenden Ende der Abtriebswelle 18 ist ein Exzenterzapfen 20 angeformt, der in ein pleuelartiges Mitnahmeelement 22 und über einen angeformten Bolzen 114 in ein Langloch 116 eines Einsatzwerkzeugs 112 greift (Fig. 2 und 3). Der Exzenterzapfen 20 ist über ein Wälzlager 134 im Mitnahmeelement 22 gelagert. Durch das Langloch 116 erfolgt die Bewegungsübertragung von der Antriebswelle 14 über das Mitnahmeelement 22 auf das Einsatzwerkzeug 112 nur dann, wenn das Einsatzwerkzeug 112 auf eine Arbeitsfläche aufgesetzt und soweit zurück geschoben wird, daß sich der Bolzen 114 am Rand des Langlochs 116 abstützen und so seine hin- und hergehende Bewegung auf das Einsatzwerkzeug 112 übertragen kann. Im Leerlauf steht das Einsatzwerkzeug 112 bei drehender Antriebswelle 14 still, so daß der Verschleiß an den bewegungsübertragenden Teilen verringert wird. Verletzungen im Leerlauf durch ein sich bewegendes Einsatzwerkzeug 112 werden vermieden. Ferner kann das ruhende Einsatzwerkzeug 112 im Leerlauf gezielt an einer gewünschten Stelle auf der zu bearbeitenden Oberfläche aufgesetzt werden.

Erfindungsgemäß ist das Winkelgetriebe 16 in einem separaten Getriebegehäuse 24 aus Aluminiumdruckguß angeordnet, das im vorderen, oberen Bereich 26 einen ersten Teil und mit einem Deckel 28 im vorderen, unteren Bereich 26 einen zweiten Teil des Gehäuses 10 bzw. Außenwände der Handwerkzeugmaschine bildet.

Im Getriebegehäuse 24 sind mehrere Lagerstellen integriert. Die Antriebswelle 14 des Elektromotors 12 ist an einem ersten, dem Einsatzwerkzeug 112 abgewandten Ende über ein Lager 118 und über ein Bauteil 120 in einer ersten oberen Kunststoffgehäuseschale 78 gelagert. Ein zweites, dem Einsatzwerkzeug 112 zugewandtes Ende der Antriebswelle 14 ist über ein Lager 32 in einer topfförmigen Ausnehmung 34 im Getriebegehäuse 24 gelagert. Das Lager 32 ist in radialer Richtung ca. über 1/3 seiner Länge über einen Schiebesitz 36 direkt im Getriebegehäuse 24 und über ca. 2/3 seiner Länge in radialer Richtung über einen Gummiring 38 im Getriebegehäuse 24 abgestützt. In axialer Richtung ist das Lager 32 über eine Halterippe 40 in der topfförmigen Ausnehmung 34 fixiert, die an einen Schraubendom der oberen Gehäuseschale 78 angeformt ist und sich bei der Montage vor die topfförmige Ausnehmung 34 schiebt (Fig. 4 und 5).

Ferner ist die Abtriebswelle 18 an ihrem oberen, dem Einsatzwerkzeug 112 abgewandten Ende mit einem ersten Lager 30 direkt und an ihrem zweiten, dem Einsatzwerkzeug 112 zugewandten Ende mit einem zweiten Lager 46 über eine als Stellmittel 44 ausgebildete Lagerbuchse im Getriebegehäuse 24 gelagert.

Das Stellmittel 44 ist über eine Lagerfläche 70 in einer zylindrischen Ausnehmung 142 im Getriebegehäuse 24 gelagert (Fig. 1, 4, 5, 6, 9 und 10). An einer dem Einsatzwerkzeug 112 abgewandten axialen Fläche 48 eines angeformten Bundes 122 besitzt das Stellmittel 44 einen Ringkeil 50, dem ein gehäuseseitiger Gegen-Ringkeil 52 als Abstützfläche zugeordnet ist. Der Ringkeil 50 ist über zwei Schrauben 54, 56 gegen den Gegen-Ringkeil 52 gedrückt, die über ihre Schraubenköpfe 58, 60 jeweils auf eine Klemmfläche 62 des Stellmittels 44 und auf Auflageflächen 64 des Getriebegehäuses 24 wirken, die von Stegen gebildet sind. Um eine um 180° verdrehte Montage des Stellmittels 44 zu vermeiden, ist der überstrichene Winkel 144 von der ersten Schraube 54 zur zweiten Schraube 56 bzw. von einem ersten Schraubendom 146 zu einem zweiten Schraubendom 148 ungleich 180° (Fig. 2 und 6).

Die Klemmfläche 62 verschiebt sich mit ansteigendem Ringkeil 50 in axialer Richtung und gleicht dadurch den Verstellweg aus. Die Schraubenköpfe 58, 60 wirken in den Stellpositionen stets auf die Klemmfläche 62 und auf die Auflageflächen 64. Die Klemmfläche 62 ist von Stufen 66 gebildet, die in den Stellpositionen parallel zu Auflageflächen der Schraubenköpfe 58, 60 verlaufen.

Durch Lösen der Schrauben 54, 56 und durch Verdrehen des Stellmittels 44 kann die Abtriebswelle 18 axial verstellt und dadurch das Getriebespiel eingestellt werden. Um ein ungewünschtes Verdrehen während des Betriebs zu vermeiden, ist an den Bund 122 des Stellmittels 44 eine Verdrehsicherung 68 angeformt, und zwar in der Form von Einbuchtungen, die bei vollständig eingedrehten Schrauben 54, 56, diese in Verstellrichtung formschlüssig umgreifen. Um eine gute Führung des Stellmittels 44 zu erreichen und ein Verkanten zu vermeiden, ist im Bereich des Bundes 122 ein Einstich 72 in das Getriebegehäuse 24 eingebracht. Ferner kann im Bereich der Lagerfläche 70 eine nicht näher dargestellte Nut für eine Dichtung in das Stellmittel 44 und/oder in das Getriebegehäuse 24 eingebracht werden, um eine durch die lange Lagerfläche 70 bereits gute Dichtwirkung weiter zu verbessern und um zu vermeiden, daß Schmierstoffe aus dem Getriebegehäuse 24 nach außen dringen.

An dem Getriebegehäuse 24 ist zudem im vorderen Bereich 26 ein U-förmiges Führungslager 42 für das Einsatzwerkzeug 112 über eine Schraube 124 befestigt (Fig. 3 und 8). An das Getriebegehäuse 24 angeformte Zapfen 150, 152 greifen im montierten Zustand formschlüssig in Ausnehmungen 156, 158 einer Deckseite 154 des Führungslagers 42 (Fig. 6 und 8). Das in einem Stanz-Biegeverfahren aus einem gehärteten Stahlblech hergestellte Führungslager 42 stützt sich mit Stirnseiten 160 seiner Schenkel am Getriebegehäuse 24 ab. Das Führungslager 42 ist dadurch sicher form- und kraftschlüssig mit dem Getriebegehäuse 24 verbunden und eine Nachbearbeitung der Lagerflächen bzw. Auflageflächen 160 des Führungslagers 42 nach dem Stanz-Biegeverfahren kann vermieden werden. Zwischen den Schenkeln des U-förmigen Führungslagers 42 ist zudem das Mitnahmeelement 22 verdrehsicher geführt (Fig. 2).

Das Einsatzwerkzeug 112 ist im Führungslager 42 verschleißarm durch vier als Nadeln ausgestaltete Wälzkörper 126 in Längsrichtung verschiebbar gelagert, die in Langlöchern 128 geführt und über ein Halteblech 162 bereits vor der Montage des Führungslagers 42 am Getriebegehäuse 24 verliersicher gehalten sind. Das Halteblech 162 ist in das U-förmige Führungslager 42 mit angeformten Vorsprüngen 164 in Ausnehmungen 74 einrastbar.

In Richtung Arbeitsbereich ist die Handwerkzeugmaschine über eine Schutzkappe 130 mit einer Filzdichtung 132 abgedichtet, die zwischen dem Getriebegehäuse 24 und dem Deckel 28 formschlüssig eingelegt ist, und zwar greifen das Getriebegehäuse 24 und der Deckel 28 zwischen zwei umlaufende Wülste der Schutzkappe 130. Die Schutzkappe 130 ist dadurch besonders einfach zu montieren und besonders abreißsicher mit der Handwerkzeugmaschine verbunden. Das Einsatzwerkzeug 112 ragt durch die Schutzkappe 130 nach außen. Die Schutzkappe 130 ist vor Verschleiß bzw. vor Abrieb auf der zu bearbeitenden Oberfläche durch den Deckel 28 und durch das Getriebegehäuse 24 geschützt.

Zum Auswechseln des Einsatzwerkzeugs 112 kann das Mitnahmeelement 22 über die Drucktaste 110 entlang des Exzenterzapfens 20 entgegen einer Druckfeder 136 verschoben werden, die sich in einer Einbuchtung 138 am Stellmittel 44 abstützt. Der Bolzen 114 verschiebt sich aus dem Langloch 116 des Einsatzwerkzeugs 112, wodurch dieses ohne Werkzeuge entfernt und ein alternatives Einsatzwerkzeug eingesetzt werden kann.

Das Gehäuse 10 besitzt neben der ersten oberen Gehäuseschale 78 eine zweite untere Kunststoffgehäuseschale 80, die in einer waagerechten Arbeitsstellung in einer waagerechten Teilungsebene 140 zusammengefügt sind (Fig. 2). An das Getriebegehäuse 24 sind vier Hülsen 82, 84, 86, 88 angeformt, in die von oben vier Zapfen 90 der oberen Gehäuseschale 78 kraft- und formschlüssig eingesteckt sind (Fig. 2, 6 und 7). Ferner werden von unten in die zwei, dem Einsatzwerkzeug 112 abgewandten Hülsen 82, 84 zwei Zapfen 92 von der unteren Gehäuseschale 80 und in die zwei, dem Einsatzwerkzeug 112 zugewandten Hülsen 86, 88 zwei Zapfen des Deckels 28 form- und kraftschlüssig eingesteckt. Die Zapfen 90, 92 der Gehäuseschalen 78, 80 und die Zapfen des Deckels 28 werden von Schraubendomen gebildet, über die die Gehäuseschalen 78, 80, der Deckel 28 und das Getriebegehäuse 24 über nicht näher dargestellte Schrauben miteinander verschraubt sind. Die Gehäuseschale 80 greift zudem über zwei an Angußstellen gebildeten Zapfen 76 formschlüssig in zwei nicht näher dargestellte Öffnungen des Deckels 28.

Um eine spanende Nachbearbeitung zu vermeiden und den Kraftschluß zu erhöhen, sind die Hülsen 82, 84, 86, 88 jeweils mit einem Doppelinnenkonus 98 ausgeführt, in den die Zapfen 90, 92 der Gehäuseschalen 78, 80 und die Zapfen des Deckels 28 mit entsprechend geformten Gegen-Außenkonuse 96 gesteckt sind. Ferner sind an die Zapfen 90, 92 Quetschrippen 94 angeformt, wodurch sich die Zapfen 90, 92 an die Hülsen 82, 84, 86, 88 anpassen können und ein besonders vorteilhafter Kraft- und Formschluß erreicht werden kann.

### Bezugszeichen

- 10: Gehäuse
- 12: Motor
- 14: Antriebswelle
- 16: Winkelgetriebe
- 18: Abtriebswelle
- 20: Exzenter
- 22: Mitnahmeelement
- 24: Getriebegehäuse
- 26: Bereich
- 28: Deckel
- 30: Lager
- 32: Lager
- 34: Ausnehmung
- 36: Schiebesitz
- 38: Kunststoffring
- 40: Gehäuseteil
- 42: Führungslager
- 44: Stellmittel
- 46: Lager
- 48: Fläche
- 50: Ringkeil
- 52: Gegen-Ringkeil
- 54: Schraube
- 56: Schraube
- 58: Schraubenkopf
- 60: Schraubenkopf
- 62: Klemmfläche
- 64: Auflagefläche
- 66: Stufe
- 68: Verdrehsicherung
- 70: Lagerfläche
- 72: Einstich
- 74: Ausnehmung
- 76: Zapfen
- 78: Gehäuseschale
- 80: Gehäuseschale
- 82: Hülse
- 84: Hülse
- 86: Hülse
- 88: Hülse
- 90: Zapfen
- 92: Zapfen
- 94: Quetschrippe
- 96: Außenkonus
- 98: Gegen-Doppelinnenkonus
- 100: Elektrokabel
- 102: Schalter
- 104: Lüfterrad
- 106: Ritzel
- 108: Tellerrad
- 110: Drucktaste
- 112: Einsatzwerkzeug
- 114: Bolzen
- 116: Langloch
- 118: Lager
- 120: Bauteil
- 122: Bund
- 124: Schraube
- 126: Wälzkörper
- 128: Loch
- 130: Schutzkappe
- 132: Filzdichtung
- 134: Wälzlager
- 136: Druckfeder
- 138: Einbuchtung
- 140: Teilungsebene
- 142: Ausnehmung
- 144: Winkel
- 146: Schraubendom
- 148: Schraubendom
- 150: Teil
- 152: Teil
- 154: Teil
- 156: Ausnehmung
- 158: Ausnehmung
- 160: Stirnseite
- 162: Halteblech
- 164: Vorsprung

## Patentansprüche

1. Handwerkzeugmaschine mit einem in einem Gehäuse (10) angeordneten Motor (12), der über eine Antriebswelle (14) mit einem Winkelgetriebe (16) wirkungsmäßig verbunden ist, das eine gelagerte Abtriebswelle (18) aufweist, die über einen Exzenter (20) und ein Mitnahmeelement (22) mit einem hin- und hergehend bewegbaren Einsatzwerkzeug (112) in Wirkverbindung steht, **dadurch gekennzeichnet, dass** das Winkelgetriebe (16) in einem separaten Getriebegehäuse (24) angeordnet ist, das innerhalb des Gehäuses (10) angeordnet ist.

2. Handwerkzeugmaschine nach Anspruch 1, **dadurch gekennzeichnet, dass** das Getriebegehäuse (24) aus Metall ist.

3. Handwerkzeugmaschine nach Anspruch 1 oder 2, **dadurch gekennzeichnet, dass** das Getriebegehäuse (24) im vorderen Bereich (26) zumindest einen Teil des Gehäuses (10) bildet.

4. Handwerkzeugmaschine nach Anspruch 3, **dadurch gekennzeichnet, dass** ein Deckel (28) des Getriebegehäuses (24) im vorderen, unteren Bereich (26) einen Teil des Gehäuses (10) bildet.

5. Handwerkzeugmaschine nach Anspruch 4, **dadurch gekennzeichnet, daß** eine Gehäuseschale (80) mit zumindest einem an einer Angußstelle gebildeten Zapfen (76) formschlüssig in eine Öffnung des Deckels (28) greift.

6. Handwerkzeugmaschine nach Anspruch 4 oder 5, **dadurch gekennzeichnet, daß** zwischen dem Getriebegehäuse (24) und seinem Deckel (28) eine Schutzkappe (130) formschlüssig eingelegt ist.

7. Handwerkzeugmaschine nach einem der vorhergehenden Ansprüche, **dadurch gekennzeichnet, daß** zumindest ein Lager (30) der Abtriebswelle (18) und ein Lager (32) der Antriebswelle (14) im Getriebegehäuse (24) angeordnet sind.

8. Handwerkzeugmaschine nach Anspruch 7, **dadurch gekennzeichnet, daß** das Lager (32) der Antriebswelle (14) in eine topfförmige Ausnehmung (34) im Getriebegehäuse (24) eingesetzt ist.

9. Handwerkzeugmaschine nach Anspruch 8, **dadurch gekennzeichnet, daß** das Lager (32) der Antriebswelle (14) über einen Teil seiner Länge in radialer Richtung über einen Schiebesitz (36) direkt im Getriebegehäuse (24) und über einen Teil seiner Länge in radialer Richtung über einen Kunststoffring (38) im Getriebegehäuse (24) abgestützt ist.

10. Handwerkzeugmaschine nach einem der Ansprüche 7 bis 9, **dadurch gekennzeichnet, daß** das Lager (32) der Antriebswelle (14) in zumindest einer axialen Richtung über ein Gehäuseteil (40) fixiert ist.

11. Handwerkzeugmaschine nach einem der vorhergehenden Ansprüche, **dadurch gekennzeichnet, daß** zumindest ein Führungslager (42) des Einsatzwerkzeugs (112) am Getriebegehäuse (24) befestigt ist.

12. Handwerkzeugmaschine nach Anspruch 11, **dadurch gekennzeichnet, daß** zumindest ein Teil (150, 152) des Getriebegehäuses (24) und zumindest ein Teil (154) des Führungslagers (42) formschlüssig ineinander greifen.

13. Handwerkzeugmaschine nach einem der vorhergehenden Ansprüche, **dadurch gekennzeichnet, daß** zumindest ein Stellmittel (44) im Getriebegehäuse (24) gelagert ist, über das die Abtriebswelle (18) gegenüber dem Getriebegehäuse (24) axial verstellbar und das Getriebespiel einstellbar ist.

14. Handwerkzeugmaschine nach Anspruch 13, **dadurch gekennzeichnet, daß** das Stellmittel (44) als Lagerbuchse ausgebildet ist und ein zweites Lager (46) der Abtriebswelle (18) aufnimmt.

15. Handwerkzeugmaschine nach Anspruch 13 oder 14, **dadurch gekennzeichnet, daß** das Stellmittel (44) an einer axialen Fläche (48) zumindest einen Ringkeil (50) aufweist, dem ein gehäuseseitiger Gegen-Ringkeil (52) als Abstützfläche zugeordnet ist und mit dem Ringkeil (50) gegen den Gegen-Ringkeil (52) über zumindest zwei Schrauben (54, 56) gedrückt ist, die über ihre Schraubenköpfe (58, 60) jeweils auf eine Klemmfläche (62) des Stellmittels (44) und auf eine Auflagefläche (64) des Getriebegehäuses (24) wirken, wobei sich die Klemmfläche (62) mit ansteigendem Ringkeil (50) in axialer Richtung verschiebt und den Verstellweg ausgleicht.

16. Handwerkzeugmaschine nach Anspruch 15, **dadurch gekennzeichnet, daß** ein überstrichener Winkel (144) zwischen Schraubendome (146, 148) der zwei Schrauben (54, 56) ungleich 180° ist.

17. Handwerkzeugmaschine nach Anspruch 16, **dadurch gekennzeichnet, daß** die Klemmfläche (62) von Stufen (66) gebildet ist.

18. Handwerkzeugmaschine nach einem der Ansprüche 13 bis 17, **dadurch gekennzeichnet, daß** das Stellmittel (44) mit einer Verdrehsicherung (68) einstückig ausgeführt ist.

19. Handwerkzeugmaschine nach einem der Ansprüche 13 bis 18, **dadurch gekennzeichnet, daß** im Bereich einer Lagerfläche (70) des Stellmittels (44) in das Getriebegehäuse (24) und/oder in das Stellmittel (44) eine Nut für eine Dichtung eingebracht ist.

20. Handwerkzeugmaschine nach Anspruch 13 oder 14, **dadurch gekennzeichnet, daß** das Stellmittel über eine Plattfeder gegen das Getriebegehäuse (24) gedrückt und über die Plattfeder während des Betriebs drehfest fixiert ist.

21. Handwerkzeugmaschine nach einem der vorhergehenden Ansprüche, **dadurch gekennzeichnet, daß** das Gehäuse (10) zumindest eine erste und eine zweite, sich in Längsrichtung erstreckende Gehäuseschale (78, 80) aufweist und das Getriebegehäuse (24) zumindest eine Hülse (82, 84, 86, 88) aufweist, in die ein Zapfen (90) der ersten Gehäuseschale (78) und ein Zapfen (92) der zweiten Gehäuseschale (80) zumindest formschlüssig gesteckt sind.

22. Handwerkzeugmaschine nach Anspruch 21, **dadurch gekennzeichnet, daß** die erste und die zweite Gehäuseschale (78, 80) in einer waagerechten Arbeitsstellung in einer waagerechten Teilungsebene (140) zusammengefügt sind.

23. Handwerkzeugmaschine nach Anspruch 22, **dadurch gekennzeichnet, daß** die Zapfen (90, 92) von Schraubendomen gebildet sind.

24. Handwerkzeugmaschine nach Anspruch 22 oder 23, **dadurch gekennzeichnet, daß** zumindest an einen Zapfen (90, 92) Quetschrippen (94) angeformt sind.

25. Handwerkzeugmaschine nach einem der Ansprüche 21 bis 24 **dadurch gekennzeichnet, daß** die Hülse (82, 84, 86, 88) an das Getriebegehäuse (24) angeformt ist.

26. Handwerkzeugmaschine nach Anspruch 25, **dadurch gekennzeichnet, daß** die Zapfen (90, 92) ein sich zum freien Ende verjüngenden Außenkonus (96) aufweisen und die Hülse (82, 84, 86, 88) mit einem entsprechend geformten Gegen-Doppelinnenkonus (98) ausgeführt ist.

27. Handwerkzeugmaschine nach einem der Ansprüche 4 bis 6 und einem der Ansprüche 20 bis 25, **dadurch gekennzeichnet, daß** der Deckel (28) des Getriebegehäuses (24) mit zumindest einem Zapfen in eine Hülse (86, 88) des Getriebegehäuses (24) gesteckt ist.

## Claims

1. Powered hand tool having a motor (12) which is arranged in a housing (10) and is operatively connected via a drive shaft (14) to angular gearing (16) which has a mounted output shaft (18) which is operatively connected via an eccentric (20) and a driving element (22) to an insert tool (112) movable in a reciprocating manner, **characterized in that** the angular gearing (16) is arranged in a separate gearbox (24) which is arranged inside the housing (10).

2. Powered hand tool according to Claim 1, **characterized in that** the gearbox (24) is made of metal.

3. Powered hand tool according to Claim 1 or 2, **characterized in that** the gearbox (24), in the front region (26), forms at least part of the housing (10).

4. Powered hand tool according to Claim 3, **characterized in that** a lid (28) of the gearbox (24), in the front, bottom region (26), forms part of the housing (10).

5. Powered hand tool according to Claim 4, **characterized in that** a housing shell (80), with at least one pin (76) formed at a gate mark, engages in an opening of the lid (28) in a positive-locking manner.

6. Powered hand tool according to Claim 4 or 5, **characterized in that** a protective cap (130) is inserted in a positive-locking manner between the gearbox (24) and its lid (28).

7. Powered hand tool according to one of the preceding claims, **characterized in that** at least one bearing (30) of the output shaft (18) and one bearing (32) of the drive shaft (14) are arranged in the gearbox (24).

8. Powered hand tool according to Claim 7, **characterized in that** the bearing (32) of the drive shaft (14) is inserted into a pot-shaped recess (34) in the gearbox (24).

9. Powered hand tool according to Claim 8, **characterized in that** the bearing (32) of the drive shaft (14) is supported over part of its length directly in the gearbox (24) in the radial direction via a sliding fit (36) and is supported over part of its length in the gearbox (24) in the radial direction via a plastic ring (38).

10. Powered hand tool according to one of Claims 7 to 9, **characterized in that** the bearing (32) of the drive shaft (14) is fixed in at least one axial direction via a housing part (40).

11. Powered hand tool according to one of the preceding claims, **characterized in that** at least one guide bearing (42) of the insert tool (112) is fastened to the gearbox (24).

12. Powered hand tool according to Claim 11, **characterized in that** at least one part (150, 152) of the gearbox (24) and at least one part (154) of the guide bearing (42) engage in an interlocking manner.

13. Powered hand tool according to one of the preceding claims, **characterized in that** at least one adjusting means (44) is mounted in the gearbox (24), via which adjusting means (44) the output shaft (18) can be axially adjusted relative to the gearbox (24) and the gear backlash can be set.

14. Powered hand tool according to Claim 13, **characterized in that** the adjusting means (44) is designed as a bearing bush and accommodates a second bearing (46) of the output shaft (18).

15. Powered hand tool according to Claim 13 or 14, **characterized in that** the adjusting means (44), at an axial surface (48), has at least one annular wedge (50), to which a housing-side mating annular wedge (52) is assigned as supporting surface, and is pressed with the annular wedge (50) against the mating annular wedge (52) via at least two screws (54, 56), which act via their screw heads (58, 60) on a respective clamping surface (62) of the adjusting means (44) and on a seating surface (64) of the gearbox (24), the clamping surface (62), with rising annular wedge (50), being displaced in the axial direction and compensating for the adjusting travel.

16. Powered hand tool according to Claim 15, **characterized in that** a swept angle (144) between screw domes (146, 148) of the two screws (54, 56) is not equal to 180°.

17. Powered hand tool according to Claim 16, **characterized in that** the clamping surface (62) is formed by steps (66).

18. Powered hand tool according to one of Claims 13 to 17, **characterized in that** the adjusting means (44) is designed in one piece with an anti-rotation locking means (68).

19. Powered hand tool according to one of Claims 13 to 18, **characterized in that**, in the region of a bearing surface (70) of the adjusting means (44), a groove for a seal is incorporated in the gearbox (24) and/or in the adjusting means (44).

20. Powered hand tool according to Claim 13 or 14, **characterized in that** the adjusting means is pressed against the gearbox (24) via a flat spring and is fixed in a rotationally locked manner during operation via the flat spring.

21. Powered hand tool according to one of the preceding claims, **characterized in that** the housing (10) has at least one first and one second housing shell (78, 80) extending in the longitudinal direction, and the gearbox (24) has at least one sleeve (82, 84, 86, 88), into which a pin (90) of the first housing shell (78) and a pin (92) of the second housing shell (80) are inserted at least in a positive-locking manner.

22. Powered hand tool according to Claim 21, **characterized in that** the first and the second housing shell (78, 80) are joined together in a horizontal parting plane (140) in a horizontal working position.

23. Powered hand tool according to Claim 22, **characterized in that** the pins (90, 92) are formed by screw domes.

24. Powered hand tool according to Claim 22 or 23, **characterized in that** crush ribs (94) are integrally formed at least on one pin (90, 92).

25. Powered hand tool according to one of Claims 21 to 24, **characterized in that** the sleeve (82, 84, 86, 88) is integrally formed on the gearbox (24).

26. Powered hand tool according to Claim 25, **characterized in that** the pins (90, 92) have an external taper (96) narrowing towards the free end, and the sleeve (82, 84, 86, 88) is designed with a correspondingly shaped mating double internal taper (98).

27. Powered hand tool according to one of Claims 4 to 6 and one of Claims 20 to 25, **characterized in that** the lid (28) of the gearbox (24) is inserted with at least one pin into a sleeve (86, 88) of the gearbox (24).

## Revendications

1. Machine-outil manuelle comportant un moteur (12) disposé dans un carter (10) et relié activement par un arbre d'entraînement (14) à un engrenage d'angle (16) ayant un arbre de sortie (18) sur paliers, qui par l'intermédiaire d'un excentrique (20) et d'un élément d'entraînement (22) est en liaison active avec un outil d'usinage (112), qui va-et-vient,
**caractérisée en ce que**
l'engrenage d'angle (16) est montré dans un carter d'engrenage (24) séparé disposé dans le carter (10).

2. Machine-outil manuelle selon la revendication 1,
**caractérisée en ce que**
le carter d'engrenage (24) est en métal.

3. Machine-outil manuelle selon la revendication 1 ou 2,
**caractérisée en ce que**
le carter d'engrenage (24), dans la zone avant (26), forme au moins une partie du carter (10).

4. Machine-outil manuelle selon la revendication 3,
**caractérisée en ce qu'**
un couvercle (28) du carter d'engrenage (24), dans la zone inférieure avant (26), forme une partie du carter (10).

5. Machine-outil manuelle selon la revendication 4,
**caractérisée en ce qu'**
une coque de carter (80) s'engage par complémentarité de formes avec au moins un tourillon (76) formé au niveau d'un point de moulage dans une ouverture du couvercle (28).

6. Machine-outil manuelle selon la revendication 4 ou 5,
**caractérisée en ce qu'**
entre le carter d'engrenage (24) et son couvercle (28) un capot de protection (130) est inséré par complémentarité de formes.

7. Machine-outil manuelle selon l'une quelconque des revendications précédentes,
**caractérisée en ce qu'**
au moins un palier (30) de l'arbre de sortie (18) et un palier (32) de l'arbre d'entraînement (14) sont disposés dans le carter d'engrenage (24).

8. Machine-outil manuelle selon la revendication 7,
**caractérisée en ce que**
le palier (32) de l'arbre d'entraînement (14) est inséré dans un évidement (34) en forme de pot dans le carter d'engrenage (24).

9. Machine-outil manuelle selon la revendication 8,
**caractérisée en ce que**
le palier (32) de l'arbre d'entraînement (14) est supporté directement dans le carter d'engrenage (24) sur une partie de sa longueur en direction radiale par un siège coulissant (36), et dans le carter d'engrenage (24) sur une partie de sa longueur en direction radiale par une bague en matière plastique (38).

10. Machine-outil manuelle selon l'une quelconque des revendications 7 à 9,
**caractérisée en ce que**
le palier (32) de l'arbre d'entraînement (14), dans au moins une direction axiale, est fixé par un élément de carter (40).

11. Machine-outil manuelle selon l'une quelconque des revendications précédentes,
**caractérisée en ce qu'**
au moins un palier de guidage (42) de l'outil d'usinage (112) est fixé au carter d'engrenage (24).

12. Machine-outil manuelle selon la revendication 11,
**caractérisée en ce qu'**
au moins une partie (150, 152) du carter d'engrenage (24) et au moins une partie (154) du palier de guidage (42) s'engrènent par complémentarité de formes.

13. Machine-outil manuelle selon l'une quelconque des revendications précédentes,
**caractérisée en ce qu'**
au moins un moyen de réglage (44) est logé dans le carter d'engrenage (24) permettant de déplacer axialement l'arbre de sortie (18) par rapport au carter d'engrenage (24) et de régler le jeu de l'engrenage.

14. Machine-outil manuelle selon la revendication 13,
**caractérisée en ce que**
le moyen de réglage (44) présente la forme d'un coussinet et reçoit un deuxième palier (46) de l'arbre de sortie (18).

15. Machine-outil manuelle selon la revendication 13 ou 14,
**caractérisée en ce que**
le moyen de réglage (44), au niveau d'une surface axiale (48), présente au moins une clavette annulaire (50) à laquelle est associée côté carter une clavette annulaire opposée (52) servant de surface d'appui, et est serré avec la clavette annulaire (50) contre la clavette annulaire opposée (52) par au moins deux vis (54, 56) qui par leurs têtes de vis (58, 60) agissent respectivement sur une surface de serrage (62) du moyen de réglage (44) et sur une surface d'appui (64) du carter d'engrenage (24), la surface de serrage (62) se déplaçant dans la direction axiale au fur et à mesure de l'agrandissement de la clavette annulaire (50) et compense le trajet de réglage.

16. Machine-outil manuelle selon la revendication 15,
**caractérisée en ce qu'**
un angle (144) balayé entre les dômes de vis (146, 148) des deux vis (54, 56) n'est pas égal à 180°.

17. Machine-outil manuelle selon la revendication 16,
**caractérisée en ce que**
la surface de serrage (62) est formée par des gradins (66).

18. Machine-outil manuelle selon l'une quelconque des revendications 13 à 17,
**caractérisée en ce que**
le moyen de réglage (44) est réalisé d'une seule pièce avec une sécurité anti-torsion (68).

19. Machine-outil manuelle selon l'une quelconque des revendications 13 à 18,
**caractérisée en ce que**
dans la zone d'une surface de logement (70) du moyen de réglage (44) une rainure pour une garniture d'étanchéité est prévue dans le carter d'engrenage (24) et/ou le moyen de réglage (44).

20. Machine-outil manuelle selon la revendication 13 ou 14,
**caractérisée en ce que**
le moyen de réglage est poussé par un ressort plat contre le carter d'engrenage (24) et fixé immobile en rotation par le ressort plat pendant le fonctionnement.

21. Machine-outil manuelle selon l'une quelconque des revendications précédentes,
**caractérisée en ce que**
le carter (10) présente au moins une première et une deuxième coques de carter (78, 80) s'étendant dans la direction longitudinale, et le carter d'engrenage (24) présente au moins une douille (82, 84, 86, 88) dans laquelle un tourillon (90) de la première coque de carter (78) et un tourillon (92) de la deuxième coque de carter (80) sont emboîtés du moins par complémentarité de formes.

22. Machine-outil manuelle selon la revendication 21,
**caractérisée en ce que**
la première et la deuxième coques de carter (78, 80) sont assemblées dans une position de travail horizontale dans un plan de joint (140) horizontal.

23. Machine-outil manuelle selon la revendication 22,
**caractérisée en ce que**
les tourillons (90, 92) sont formés par des dômes de vis.

24. Machine-outil manuelle selon la revendication 22 ou 23,
**caractérisée en ce que**
des nervures d'écrasement (94) sont rapportées par moulage sur au moins un tourillon (90, 92).

25. Machine-outil manuelle selon l'une quelconque des revendications 21 à 24,
**caractérisée en ce que**
la douille (82, 84, 86, 88) est rapportée par moulage sur le carter d'engrenage (24).

26. Machine-outil manuelle selon la revendication 25,
**caractérisée en ce que**
les tourillons (90, 92) présentent un cône extérieur (96) se rétrécissant en direction de l'extrémité libre, et la douille (82, 84, 86, 88) est réalisée avec un cône intérieur double opposé (98) d'une forme correspondante.

27. Machine-outil manuelle selon l'une quelconque des revendications 4 à 6 et l'une quelconque des revendications 20 à 25,
**caractérisée en ce que**
le couvercle (28) du carter d'engrenage (24) est emboîté par au moins un tourillon dans une douille (86, 88) du carter d'engrenage (24).
